# DEMANDE DE BREVET EUROPEEN

(11) **EP 1 605 547 A1**
(43) Date de publication de la demande: **14.12.2005**
(21) Numéro de dépôt: 05380114.8
(22) Date de dépôt: 01.06.2005
(51) Int. Cl.: H01R 4/48

(54) **Mécanisme de connection et de déconnexion rapide pour dispositifs électriques**

(30) Priorité: 10.06.2004 ES 200401415 P
(71) Demandeur: Simon, S.A., 08013 Barcelona (ES)
(72) Inventeur: Capella, Joaquin Aubert, 08017 Barcelona (ES)
(74) Mandataire: Espiell Volart, Eduardo Maria

(57) **Abrégé**

MÉCANISME DE CONNECTION ET DE DÉCONNEXION RAPIDE POUR DISPOSITIFS ÉLECTRIQUES
caractérisé en ce qu'un ressort de contact (2) reste situé à l'intérieur du corps du contact (1), divisé par coupe en deux parties, fixé par deux saillies de son intérieur (3) et des flasques (4) qui y sont situés, ce ressort possédant deux flasques (7) pliés vers l'intérieur. Les extrémités angulaires inférieures (10) sont appuyés dessus, les boutons d'actionnement (9) qui, introduits par l'ouverture supérieure (17) du corps (1), de sorte qu'ils se balanceront lorsqu'on presse le bouton (15) en provoquant la descente de la partie du flasque (7) du contact jusqu'à ce que l'extrémité en angle (10) du bouton reste emboîtée dans un délardement transversal à section semi-cylindrique (11) que le flasque (7) possède pour son enclenchement, en faisant ainsi que la partie correspondante séparée de la face supérieure intérieure du corps (1) donne lieu à un espace suffisant pour y placer l'extrémité du conducteur électrique, quel que soit son diamètre, qui reste fixé lorsqu'on dégage le flasque, en le laissant retourner à sa position initiale.

## Description

Ce brevet d'invention concerne un mécanisme de connexion et de déconnexion rapide qui est normalement situé à l'intérieur du dispositif électrique dans lequel il est installé comme peuvent être les interrupteurs, boutons poussoirs, prises de courant et autres assimilés et où il indispensable de connecter les extrémités des conducteurs électriques reliés à ces dispositifs, ce mécanisme étant essentiellement caractérisé en ce qu'il est d'actionnement rapide, sans avoir besoin d'utiliser d'autres éléments de fixation comme pourraient être les vis, et en ce que le ressort de contact dispose d'un enclenchement qui facilite et assure l'action de connexion et de déconnexion.

Les dispositifs électriques utilisés généralement dans les installations de basse tension pour des habitations et des lieux d'activités petits tels que des magasins ou des bureaux, etc. ont actuellement un design permettant que les composants soient facilement échangeables, afin d'améliorer les conditions de stockage et d'entretien, et ils ont également un design leur permettant de réduire au maximum le nombre de leurs composants, en réduisant ainsi les coûts, tout cela évidemment en' tenant compte de ce qui est réglementé pour la sécurité et l'usage des installations électriques.

En ce qui concerne l'opération de connexion et de déconnexion, l'application d'un système de connexion rapide aura évidemment une influence sur le temps employé par les techniciens pour exécuter les installations avec l'économie de main d'oeuvre que cela représente et en tenant compte qu'un mécanisme de ce genre offrira une garantie totale de connexion correcte et permanente. Ce mécanisme sera également très utile pour les travaux d'entretien.

### ÉTAT DE LA TECHNIQUE

Il existe actuellement de nombreuses mises en oeuvre de procédés de connexion, à certains il leur manque la vitesse d'exécution, lorsqu'ils ont été appliqués, tandis que d'autres doivent utiliser inéluctablement les vis classiques pour le serrage de leurs composants qui garantissent le contact et une fixation correcte des conducteurs électriques.

Par ailleurs, les systèmes connus jusqu'à présent ne permettent pas de réaliser immédiatement la connexion de câbles ayant des diamètres différents étant donnée l'agencement des ressorts de contact.
Entre autres mises en oeuvre connues on peut citer les Modèles d'Utilité U200002682 (Moret) dans lequel on revendique un bloc pour bornes de connexion rapide mais dont les leviers de serrage, quoique divisés, ne permettent pas qu'ils tournent l'un avec l'autre et il faut les serrer fermement pour la connexion des câbles ou des fils électriques.

Les connexions à vis connues ne permettent pas non plus l'action de mains libres qu'offre l'invention. Nous pouvons citer ici les modèles d'utilité U9502164 et U9402165 du propre demandeur, dont les caractéristiques sont celles qui sont indiquées dans ce paragraphe.

### DESCRIPTION DE L'INVENTION

Le mécanisme de connexion et déconnexion rapide objet de ce brevet d'invention, est caractérisé essentiellement en ce que le corps du contact qui sera placé à l'endroit approprié à l'intérieur du dispositif électrique correspondant, possède un ressort de contact sur lequel agiront séparément des boutons d'actionnement que l'utilisateur ou l'installateur pressera pour procéder à la connexion ou déconnexion des câbles électriques, une des caractéristiques essentielles de l'invention étant donnée la structure de ce corps du contact et ses éléments ainsi que celle du ressort de contact qui permettra de connecter les conducteurs électriques, ayant différents diamètres et formes, ainsi que l'agencement spécial des deux boutons d'actionnement, tout cela tel que cela est décrit plus loin dans cette description.

### DESCRIPTION DES DESSINS

Pour pouvoir mener à bien une description en détails des composants du mécanisme objet de cette invention, une série de dessins est annexée dans lesquels, à titre d'exemple non llmitatif, des exemples de mise en oeuvre de ce mécanisme de connexion ont été représentés.

Dans ces dessins:
La Figure 1 est une vue en perspective du mécanisme avec tous ses composants séparés et éclatés;
La Figure 2 est une vue également en perspective d'un ressort de contact semblable à celui de la figure 1 mais sans qu'une zone d'enclenchement n'ait été prévue;
La Figure 3 est une vue en perspective de l'ensemble du mécanisme conformément à la figure 1 déjà assemblé;
La Figure 3a est une vue en perspective du corps de contact conformément à la Figure 1, qui montre la position dans laquelle resteront les flasques de fixation du ressort de contact lorsqu'il a été placé à l'intérieur du corps;
La Figure 4 est une vue en plan du corps avec tous ses composants déjà assemblés;
La Figure 5 est une vue conformément à la section AA du corps, de la figure précédente;
La Figure 6 est une section du corps, conformément à la Figure 4, par le plan CC, cette figure étant la première de la séquence qui montre l'utilisation de la connexion rapide objet de cette invention;
La Figure 7 est une coupe du corps par BB, conformément à la section B du corps correspondant à la figure 4;
La Figure 8 illustre le corps conformément à la section BB avec le ressort de contact situé à la position de connexion commandant le bouton sur l'enclenchement du ressort;
La Figure 9 montre où est placé un conducteur électrique pour sa connexion conformément à la figure précédente; et
La Figure 10 illustre, conformément aux Figures 7, 8 et 9, la fixation définitive du conducteur électrique, une fois le ressort de contact a été dégagé.

### DESCRIPTION DÉTAILLÉE DE L'INVENTION

Conformément à ce qui a été exposé plus haut et conformément aux dessins signalés, le mécanisme de connexion et de déconnexion rapide pour des dispositifs électriques objet de cette invention, est essentiellement caractérisé en ce qu'il est constitué par un corps de contact (1) ayant une forme sensiblement prismatique, à l'intérieur duquel un ressort de contact (2) est logé qui restera parfaitement fixé entre des petites saillies (3) que ce corps de contact (1) possède à la partie du bas de ses faces latérales intérieures et par des flasques internes (4) situés également à la partie du bas à l'intérieur du corps (1), près des saillies (3), ces flasques (4), lorsque le ressort de contact (2) aura été placé à l'intérieur du corps (1), seront ouvertes vers l'intérieur, tel que montre la figure 3 jusqu'à arriver à la position perpendiculaire à la paroi respective du corps (1).

Le ressort de contact (2) est constitué par une lame métallique conductrice formant une base plate horizontale (5) pourvue sur les deux côtés d'entrants (6) rectangulaires qui entoureront lesdites saillies (3) du corps (1).

Cette base (5) du ressort (2) est prolongée par un vaste pli courbé en formant un flasque incliné vers l'arrière et divisé par coupe en deux parties égales (7) à partir d'une ouverture centrale (8) que ce ressort possède précisément à la zone courbée, tout cela permet que les deux parties du flasque puissent être pliées indépendamment lorsque l'extrémité angulaire inférieure (19) de son bouton de commande (9) correspondant agit ce qui sera décrit plus loin et avec plus de détails.

À la partie centrale des deux parties dans lesquelles le flasque (7) du ressort de contact (2) est divisé il y a un délardement transversal (11) agencé horizontalement et à section semi-cylindrique qui constitue la zone d'enclenchement où cette extrémité angulaire inférieure (10) du bouton de commande (9) correspondant restera emboîtée.

Dans la figure 2 et comme illustration de cette caractéristique essentielle du système qui est décrit, un ressort de contact (2a) a été illustré, complètement plat et, donc, dépourvu de ce délardement à coupe semi-cylindrique (11) et en ce que l'extrémité angulaire (10) du bouton (9) ne pourra pas s'y loger.

Sur le corps de contact (1) les deux boutons de commande (9) restent positionnés, lesquels sont pratiquement symétriques et pouvant être couplés entre eux, un couplage qui est effectué grâce au noyau cylindrique (12) que l'un d'eux possède et au creux cylindrique (13) lui faisant face que possède l'autre, de sorte que le noyau reste introduit dans le creux (13) en permettant que les deux boutons puissent se balancer indépendamment l'un par rapport à l'autre.

Le balancement de ces boutons (9) est effectué sur les axes de soutien (14) qu'ils possèdent à leur partie centrale extérieure, lesquels seront appuyés sur la carcasse (1a) du corps (1) avec laquelle ils sont intégrés, le balancement de l'un étant indépendant de celui de l'autre bouton selon si l'utilisateur ou technicien (19) commande ou non le levier d'actionnement (15) correspondant que chaque bouton (9) possède à sa partie supérieure.

Le bouton est prolongé vers le bas par le pied vertical (16) en étant introduit à l'intérieur du corps de contact (1) par l'ouverture placée à sa partie supérieure (17) et en finissant à ladite extrémité angulaire inférieure (10) qui s'appuiera sur la partie correspondante du flasque (7) en s'emboîtant avec précision et parfaitement dans le délardement d'enclenchement correspondant (11).

Lorsque l'utilisateur ou le technicien (19) presse le levier (15) du bouton d'actionnement (9) dans le sens de la flèche qui est indiquée dans la figure 8, il entraînera le balancement du bouton (9) et le déplacement de son pied vertical (16) dont l'extrémité inférieure angulaire (10) entraînera la descente de la partie du flasque (7) dans le sens indiqué également par une flèche dans la même figure 8, la partie du flasque (7) laissant alors un espace libre (7a) entre celle-ci et la face intérieure supérieure du corps (1).

Dans cet espace (7a) on placera l'extrémité à connecter du conducteur électrique (18) introduite par l'utilisateur ou le technicien (19) tel qu'indique nettement la figure 9, une opération qui sera faite très facilement car ce technicien n'aura pas à soutenir la partie du flasque (7) à la position d'ouverture des figures 8 et 9, car c'est la propre extrémité (10) du pied du bouton qui va la maintenir fixe à cette position car il sera emboîté dans l'entaille d'enclenchement (11) de cette partie du flasque (7).

Immédiatement, le technicien dégagera la partie du flasque en pressant à nouveau le levier (15) du bouton (9) vers le haut, comme indique la Figure 10 afin de le dégager et de permettre qu'il presse fort le conducteur (18) entre la partie du flasque (7) et la face interne supérieure du corps de contact (1).

Comme on peut apprécier dans les figures 8, 9 et 10, l'élasticité de la propre partie du flasque (7) permettra de fixer, sans aucune difficulté, des conducteurs électriques (18) ayant un diamètre différent, placés dans le corps même du contact (1) une caractéristique essentielle également du système qui a été décrit.

L'objet de cette invention étant suffisamment décrit, il faut indiquer que toute variation des dimensions, formes, aspect extérieur et types de matériaux employés dans la mise en oeuvre du système qui a été décrit ne changera en rien son esprit qui est résumé dans les revendications suivantes.

## Revendications

1. Mécanisme de connexion et déconnexion rapide pour dispositifs électriques, notamment pour des dispositifs employés dans des installations à basse tension, tel que les interrupteurs, boutons poussoirs, prises de courant et assimilés où il faut connecter les extrémités des conducteurs électriques reliés à ces dispositifs, essentiellement **caractérisé par**ce que, un ressort de contact (2) reste logé à l'intérieur d'un corps de contact (1), ce ressort est fixé par des petites saillies (3) que ce corps de contact (1) possède à la partie du bas de ses faces latérales intérieures et par des flasques internes (4) situés également à la partie intérieure du corps (1) et qui auront été pliés vers l'intérieur, jusqu'à arriver à la perpendiculaire.

2. Mécanisme de connexion et déconnexion rapide pour dispositifs électriques conformément à la revendication précédente, **caractérisé en ce que** le ressort de contact (2) est formé par une base plate horizontale (5) pourvue sur ses deux côtés d'entrants rectangulaires (6) qui entoureront les saillies (3) de l'intérieur du corps (1) cette base du ressort étant prolongée au moyen d'un pli très net, arrondi, en un flasque incliné divisé par coupe en deux parties identiques (7) à partir d'une ouverture centrale (8) permettant la flexion indépendante des deux flasques lorsque l'extrémité angulaire inférieure (10) de chacun des deux boutons correspondants d'actionnement (9) agit sur elles, ce ressort de contact (2) étant pourvu à la partie centrale des flasques (7) d'un délardement transversal (11) à coupe semi-cylindrique qui constitue la zone d'enclenchement où cette extrémité angulaire inférieure (10) du bouton d'actionnement (9) correspondant restera emboîtée.

3. Mécanisme de connexion et de déconnexion rapide pour des dispositifs électriques, conformément à la revendication 2, **caractérisé en ce que** les deux boutons d'actionnement (9) sont pratiquement symétriques et pouvant être couplés entre eux, grâce à un noyau cylindrique (12) d'un d'eux, qui est introduit dans le creux cylindrique (13) en face de l'autre, ces boutons (9) étant pourvus d'axes de soutien (14) qui seront emboîtés dans la carcasse (1a) du corps (1) où ils sont intégrés, qui permettent le balancement indépendant de chaque bouton et chaque bouton étant également pourvu d'un levier de commande (15) permettant d'agir indépendamment sur chaque bouton et un pied vertical (16) pour l'enclenchement sur la partie correspondante du flasque (7) du ressort de contact, des pieds verticaux qui sont introduits par une ouverture supérieure (17 du corps de contact (1) en appuyant sur la partie correspondante du flasque (7) et qui finissent à l'extrémité angulaire (10) pour un emboîtement facile et correct dans le délardement d'enclenchement (11) du flasque correspondant (7).

4. Mécanisme de connexion et de déconnexion rapide pour dispositifs électriques conformément aux revendications précédentes, **caractérisé en ce que**, au moyen d'une pression exercée vers le bas sur le levier d'actionnement (15) du bouton, on provoquera son balancement et le déplacement correspondant du pied (16) dont l'extrémité angulaire inférieure, en sommet aigu (10) entraînera la descente du flasque (7) en laissant un espace (7a) dans lequel l'utilisateur ou technicien (19) restera placé, une opération que se fera facilement lorsque le flasque restera fixé à la position appropriée pour l'emboîtement de l'extrémité (10) du pied du bouton dans l'entaille d'enclenchement (11), un moment auquel, en pressant le levier (15) du bouton (9) vers le haut, on procédera à libérer ce flasque (7) pour le dégager , ce flasque fixera convenablement le conducteur électrique (18) contre le corps (1) du contact par sa face interne supérieure.

5. Mécanisme de connexion et de déconnexion rapide pour des dispositifs électriques conformément à la revendication 4 **caractérisé en ce que** le fait de pouvoir actionner indépendamment les deux boutons (9) sur les flasques correspondants (7) du ressort de contact (2) permettra le placement par connexion de conducteurs électriques (18) ayant des diamètres différents car la souplesse de ces parties de flasques (7) les fera fixer, lorsqu'ils seront dégagés, les conducteurs correspondants (18) indépendamment de leur grosseur.
